# EUROPÄISCHE PATENTSCHRIFT

(11) **EP 0 916 894 B1**
(45) Veröffentlichungstag und Bekanntmachung des Hinweises auf die Patenterteilung: **24.09.2003**
(21) Anmeldenummer: 97810867.8
(22) Anmeldetag: 13.11.1997
(51) Int. Cl.: F23C 7/00, F23D 17/00, F23D 14/02

(54) **Brenner für den Betrieb eines Wärmeerzeugers**
Burner for operating a heat generator
Brûleur pour la mise en oeuvre d'un générateur de chaleur

(43) Veröffentlichungstag der Anmeldung: 19.05.1999
(73) Patentinhaber: ALSTOM (Switzerland) Ltd, 5401 Baden (CH)
(72) Erfinder: Döbbeling, Klaus, Dr., 5210 Windisch (CH); Knöpfel, Hans Peter, 5627 Besenbüren (CH); Ruck, Thomas, 5507 Mellingen (CH)

(56) Entgegenhaltungen:
- EP-A- 0 747 635
- EP-A- 0 780 629
- WO-A-93/17279
- DE-A- 2 508 665
- DE-A- 19 545 310

## Beschreibung

### Technisches Gebiet

Die Erfindung betrifft einen Brenner für den Betrieb eines Wärmeerzeugers gemäss Oberbegriff des Anspruchs 1.

### Stand der Technik

Aus EP-0 780 629 A2 ist ein Brenner bekanntgeworden, der anströmungsseitig aus einem Drallerzeuger besteht, wobei die hierin gebildete Strömung nahtlos in eine Mischstrecke übergeführt wird. Dies geschieht anhand einer am Anfang der Mischstrecke zu diesem Zweck gebildeten Strömungssgeometrie, welche aus Übergangskanälen besteht, die sektoriell, entsprechend der Zahl der wirkenden Teilkörper des Drallerzeugers, die Stirnfläche der Mischstrecke erfassen und in Strömungsrichtung drallförmig verlaufen. Abströmungsseitig dieser Übergangskanäle weist die Mischstrecke eine Anzahl Filmlegungsbohrungen auf, welche eine Erhöhung der Strömungsgeschwindigkeit entlang der Rohrwand gewährleisten. Anschliessend folgt eine Brennkammer, wobei der Übergang zwischen der Mischstrecke und der Brennkammer durch einen Querschnittssprung gebildet wird, in dessen Ebene sich eine Rückströmzone oder Rückströmblase bildet. Die Drallstärke im Drallerzeuger wird denmach so gewählt, dass das Aufplatzen des Wirbels nicht innerhalb der Mischstrecke, sondern weiter stromab erfolgt, wie oben ausgeführt, im Bereich des Querschnittssprunges.

Obschon dieser Brenner gegenüber denjenigen aus dem vorangegangenen Stand der Technik eine signifikante Verbesserung hinsichtlich Stärkung der Flammenstabilität, tieferer Schadstoff-Emissionen, geringerer Pulsationen, vollständigen Ausbrandes, grossen Betriebsbereichs, guter Querzündung zwischen den verschiedenen Brennern, kompakter Bauweise, verbesserter Mischung, etc., gewährleistet, zeigt es sich, dass mit den immer höher werdenden Anforderungen an die Brennertechnologie Probleme bezüglich eine genügende Vormischung zwischen dem Brennstoff und der Verbrennungsluft entstehen können, womit eine Minimierung der Schadstoff-Emissionen im erwünschten Mass nicht immer zu erreichen ist. Diesbezüglich müsste, um hier entgegenzuwirken, die Distanz zwischen dem Brennstoffeindüsungsort und der Flammenfront sehr lang sein, was aber bei einem Brenner zum Betrieb eines Wärmeerzeugers aus Platzgründen und Betriebsüberlegungen nicht möglich ist.

Die Schrift EP-A2-747 635 offenbart einen Vormischbrenner mit einem radialen Drallerzeuger für eine Gasturbine. In einem Ausführungsbeispiel dieser drallerzeugenden Schaufeln sind Öffnungen zur Eindüsung von Brennstoff vorhanden. Diese Art der Vormischung führt zu einem mageren Brennstoff/Luft-Gemisch mit dem Vorteil einer Verbrennung mit niedrigen Emissionswerten.

### Darstellung der Erfindung

Hier will die Erfindung Abhilfe schaffen. Der Erfindung, wie sie in den Ansprüchen gekennzeichnet ist, liegt die Aufgabe zugrunde, bei einem Brenner der eingangs genannten Art Vorkehrungen vorzuschlagen, welche die Mischungsgüte des Brennstoff/Luft-Gemisches zu verbessern vermögen.

Zum Erreichen dieses Zieles wird der Brennstoff im Drallerzeuger beidseits entlang der Eintrittskanäle, durch welche die Verbrennungsluft in den Innenraum strömt, eingedüst.
Die wesentlichen Vorteile der Erfindung sind darin zu sehen, dass durch die beidseits der Eintrittskanäle vorgesehene Brennstoffeindüsung eine bessere Eindringtiefe des Brennstoffes in den Verbrennungsstrom erreicht wird, was zu einer besseren Vormischung zwischen Brennstoff und Verbrennungsluft führt.

Erfindungsgemäss wird darüber hinaus vorgesehen, dass die Eindüsungsebenen der beiden Brennstoffinjektorenreihen, die am Übergang zum Innenraum des Drallerzeugers angeordnet sind, von der Spitze bis zum Austritt des Drallerzeugers hin zunimmt. Dadurch wird die Strecke bis zum Eintritt in den Drallerzeuger der weiter stromab gelegenen Brennstoffinjektoren vergrössert, dies führt zu einer besseren Vormischung des eingedüsten Brennstoffes.

Der erfindungsgemässe Gegenstand eignet sich vorzüglich auch für den Einsatz bei anderen Brennern, bei welchen der Drallerzeuger zugleich die Vormischstrekke des Brenners bildet. Insbesondere wird in diesem Zusammenhang auf die Druckschrift EP-0 321 809 B1 hingewiesen, welche einen integrierenden Bestandteil vorliegender Beschreibung bildet.

Vorteilhafte und zweckmässige Weiterbildungen der erfindungsgemässen Aufgabenlösung sind in den weiteren Ansprüchen gekennzeichnet.

Im folgenden werden anhand der Zeichnungen Ausführungsbeispiele der Erfindung näher erläutert. Alle für das unmittelbare Verständnis der Erfindung unwesentlichen Merkmale sind fortgelassen worden. Gleiche Elemente sind in den verschiedenen Figuren mit den gleichen Bezugszeichen versehen. Die Strömungsrichtung der Medien ist mit Pfeilen angegeben.

### Kurze Bezeichnung der Zeichnungen

Es zeigt:
- Fig. 1: einen als Vormischbrenner ausgelegten Brenner mit einer Mischstrecke stromab eines Drallerzeugers,
- Fig. 2: einen schematischen Querschnitt durch einen vierschaligen Drallerzeuger,
- Fig. 3: einen vierschaligen Drallerzeuger in dreidimensionaler Ansicht,
- Fig. 4: eine Ausgestaltung der Übergangsgeometrie zwischen Drallerzeuger und Mischstrecke und
- Fig. 5: eine Abrisskante zur räumlichen Stabilisierung der Rückströmzone.

### Wege zur Ausführung der Erfindung, gewerbliche Verwendbarkeit

Fig. 1 zeigt den Gesamtaufbau eines Brenners. Kopfseitig des Brenners ist ein Drallerzeuger 100 wirksam, dessen Ausgestaltung in den nachfolgenden Fig. 2 und 3 noch näher gezeigt und beschrieben wird. Es handelt sich hierbei um einen kegelförmigen Körper, der tangential mehrfach in Umfangsrichtung von einem einströmenden Verbrennungsluftstrom 115 beaufschlagt wird, wobei im Bereich der Einströmung dieser Verbrennungsluft 115 verschiedene Eindüsungen 116, 116a eines gasförmigen und/oder flüssigen Brennstoffes disponiert sind: Hierzu wird auf die Ausführungen unter Fig. 2 und 3 verwiesen. Eine weitere Brennstoffeindüsung kann durch eine zentral und kopfseitig angeordnete Brennstoffdüse 103 bewerkstelligt werden. Auch hier kann der Betrieb mit einem flüssigen und/oder gasförmigen Brennstoff aufrechterhalten werden. Die sich hier bildende Drallströmung wird anhand einer stromab des Drallerzeugers 100 vorgesehenen Übergangsgeometrie nahtlos in ein Übergangsstück 200 überführt, dergestalt, dass sich in dieser Zone keine Ablösungsgebiete bilden können. Die Konfiguration dieser Übergangsgeometrie wird unter Fig. 4 näher beschrieben. Abströmungsseitig dieses Übergangsstückes 200 wird die sich dadurch bildende Übergangsgeometrie durch ein Mischrohr 20 verlängert, wobei beide Teile die eigentliche Mischstrecke 220 des Brenners bilden. Selbstverständlich kann die Mischstrecke 220 aus einem einzigen Stück bestehen, d.h. dann, dass das Übergangsstück 200 und das Mischrohr 20 zu einem einzigen zusammenhängenden Körper verschmelzen, wobei die Charakteristiken eines jeden Teils erhalten bleiben. Werden Übergangsstück 200 und Mischrohr 20 aus zwei Teilen gefertigt, so werden diese durch einen Buchsenring 10 verbunden, wobei der gleiche Buchsenring 10 kopfseitig als Verankerungsfläche für den Drallerzeuger 100 dient. Ein solcher Buchsenring 10 hat darüber hinaus den Vorteil, dass verschiedene Mischrohre eingesetzt werden können, ohne an der Grundkonfiguration des Brenners etwas ändern zu müssen. Abströmungsseitig des Mischrohres 20 befindet sich der eigentliche Brennraum 30 einer Brennkammer, welche hier lediglich durch ein Flammrohr gezeigt wird. Die Mischstrecke 220 erfüllt weitgehend die Aufgabe, dass stromab des Drallerzeugers 100 eine definierte Strecke bereitgestellt wird, in welcher eine perfekte Vormischung von Brennstoffen verschiedener Art erzielt werden kann. Diese Mischstrecke, also vordergründig das Mischrohr 20, ermöglicht des weiteren eine verlustfreie Strömungsführung, so dass sich auch in Wirkverbindung mit der Übergangsgeometrie zunächst keine Rückströmzone oder Rückströmblase bilden kann, womit über die Länge der Mischstrecke 220 auf die Mischungsgüte für alle Brennstoffarten Einfluss ausgeübt werden kann. Diese Mischstrecke 220 hat aber noch eine andere Eigenschaft, welche darin besteht, dass in ihr selbst das Axialgeschwindigkeits-Profil ein ausgeprägtes Maximum auf der Achse besitzt, so dass eine Rückzündung der Flamme aus der Brennkammer nicht möglich ist. Allerdings ist es richtig, dass bei einer solchen Konfiguration diese Axialgeschwindigkeit zur Wand hin abfällt. Um Rückzündung auch in diesem Bereich zu unterbinden, wird das Mischrohr 20 in Strömungs- und Umfangsrichtung mit einer Anzahl regelmässig oder unregelmässig verteilter Bohrungen 21 verschiedenster Querschnitte und Richtungen versehen, durch welche eine Luftmenge in das Innere des Mischrohres 20 strömt, und entlang der Wand im Sinne einer Filmlegung eine Erhöhung der Durchfluss-Geschwindigkeit induzieren. Diese Bohrungen 21 können auch so ausgelegt werden, dass sich an der Innenwand des Mischrohres 20 mindestens zusätzlich noch eine Effusionskühlung einstellt. Eine andere Möglichkeit eine Erhöhung der Geschwindigkeit des Gemisches innerhalb des Mischrohres 20 zu erzielen, besteht darin, dass dessen Durchflussquerschnitt abströmungsseitig der Übergangskanäle 201, welche die bereits genannten Übergangsgeometrie bilden, eine Verengung erfährt, wodurch das gesamte Geschwindigkeitsniveau innerhalb des Mischrohres 20 angehoben wird. In der Figur verlaufen diese Bohrungen 21 unter einem spitzen Winkel gegenüber der Brennerachse 60. Des weiteren entspricht der Auslauf der Übergangskanäle 201 dem engsten Durchflussquerschnitt des Mischrohres 20. Die genannten Übergangskanäle 201 überbrücken demnach den jeweiligen Querschnittsunterschied, ohne dabei die gebildete Strömung negativ zu beeinflussen. Wenn die gewählte Vorkehrung bei der Führung der Rohrströmung 40 entlang des Mischrohres 20 einen nicht tolerierbaren Druckverlust auslöst, so kann hiergegen Abhilfe geschaffen werden, indem am Ende dieses Mischrohres ein in der Figur nicht gezeigter Diffusor vorgesehen wird. Am Ende des Mischrohres 20 schliesst sich sodann eine Brennkammer (Brennraum 30) an, wobei zwischen den beiden Durchflussquerschnitten ein durch eine Brennerfront gebildeter Querschnittssprung vorhanden ist. Erst hier bildet sich eine zentrale Flammenfront mit einer Rückströmzone 50, welche gegenüber der Flammenfront die Eigenschaften eines körperlosen Flammenhalters aufweist. Bildet sich innerhalb dieses Querschnittssprunges während des Betriebes eine strömungsmässige Randzone, in welcher durch den dort vorherrschenden Unterdruck Wirbelablösungen entstehen, so führt dies zu einer verstärkten Ringstabilisation der Rückströmzone 50. Stimseitig weist der Brennraum 30, soweit dieser Ort nicht durch andere Vorkehrungen, beispielsweise durch Pilotbrenner, belegt ist, eine Anzahl Öffnungen 31 auf, durch welche eine Luftmenge direkt in den Querschnittssprung strömt, und dort unter anderen dazu beiträgt, dass die Ringstabilisation der Rückströmzone 50 gestärkt wird. Danebst darf nicht unerwähnt bleiben, dass die Erzeugung einer stabilen Rückströmzone 50 eine ausreichend hohe Drallzahl in einem Rohr erfordert. Ist eine solche zunächst unerwünscht, so können stabile Rückströmzonen durch die Zufuhr kleiner stark verdrallter Luftströmungen am Rohrende, beispielsweise durch tangentiale Öffnungen, erzeugt werden. Dabei geht man hier davon aus, dass die hierzu benötigte Luftmenge in etwa 5-20% der Gesamtluftmenge beträgt. Was die Ausgestaltung der Brennerfront 70 am Ende des Mischrohres 20 zur Stabilisierung der Rückströmzone oder Rückströmblase 50 betrifft, wird auf die Beschreibung unter Fig. 5 verwiesen.

Fig. 2 zeigt einen aus vier Teilkörpem 140, 141, 142, 143 aufgebauten Drallerzeuger 100, wobei diese Teilkörper eine Schaufelprofilform aufweisen, womit eine gezielte Strömung für die durch die jeweiligen Eintrittskanäle 120 in den Innenraum 114 einströmenden Verbrennungsluftstrom 115 bewerkstelligt wird. Der Durchflussquerschnitt der Eintrittskanäle 120 wird durch die Versetzung der jeweiligen Mittelachsen 141a, 142a, 143a, 144a der Teilkörper erzielt, wie dies aus Fig. 2 besonders gut hervorgeht. Der Brennstoff 116, 116a im Drallerzeuger wird beidseits entlang der Eintrittskanäle 120 eingedüst. Die nähere Eindüsungsart geht aus den Ausführungen unter Fig. 3 hervor.

Fig. 3 zeigt eine perspektivische Darstellung eines Vierschlitz-Drallerzeugers 100. Die Heranführung des Brennstoffes 116, 116a für die Zumischung in den Verbrennungsluftstrom 115 wird hier mittels Brennstoffleitungen bewerkstelligt, welche in die Teilkörper 140-143 integriert sind, dies im Gegensatz zu der Brennstoffbereitstellung gemäss EP-0 780 629 A2. Die beidseitige Brennstoffeinbringung entlang der Eintrittskanäle 120 ist hier so gehalten, dass die einzelnen gegenüberliegenden Eindüsungen axial versetzt zueinander angeordnet sind. Damit wird erreicht, dass der intermediäre Raum zwischen zwei Eindüsungen auf der einen Seite von der gegenüberliegenden versetzten Eindüsung auf der anderen Seite aufgefüllt wird. Dies ist von Wichtigkeit, als damit der eingedüste Brennstoff vom Verbrennungsluftstrom 115 erfasst ein blasenförmiges Spray bildet. Gegenüberliegende versetzt zueiander sich bildende Brennstoffblasen vermögen den ganzen Querschnitt der Eintrittskanäle 120 aufzufüllen, die Eindringtiefe des eingegebenen Brennstoffes ist grösser, was sich positiv auf die Brennstoff/Verbrennungsluft-Gemischbildung auswirkt. Die erfindungsgemässe Massnahme die Gemischbildung zu optimieren, betrifft die Gestaltung der Eindüsungsebene H des Brennstoffes 116, 116a in axialer Richtung des Drallerzeugers 100. Diese nimmt von der Spitze des Drallerzeugers 100 zum Drallerzeugeraustritt hin zu.

Dadurch wird die relative Vormischstrecke der weiter von der Drallerzeugerspitze stromab gelegenen Brennstoffeindüsungen vergrössert, was zu einer Intensivierung des Vormischungsprozesses führt. Aus dieser Figur geht die beschriebene Veränderung durch den geometrischen Verlauf 144, 145 der Eindüsungsebenen in axialer Richtung hervor. Selbstverständlich kann der Drallerzeuger im übrigen gemäss EP-0 780 629 A2 ausgebildet sein, wobei diese Druckschrift einen integrierenden Bestandteil vorliegender Beschreibung bildet. Drallerzeuger mit einer anderen Anzahl Eintrittskanäle 120 sind auch möglich.

Fig. 4 zeigt das Übergangsstück 200 in dreidimensionaler Ansicht. Die Übergangsgeometrie ist für einen Drallerzeuger 100 mit vier Teilkörpern, entsprechend den Fig. 2 und 3, aufgebaut. Dementsprechend weist die Übergangsgeometrie als natürliche Verlängerung der stromauf wirkenden Teilkörper vier Übergangskanäle 201 auf, wodurch die Kegelviertelfläche der genannten Teilkörper verlängert wird, bis sie die Wand des Mischrohres schneidet. Die gleichen Überlegungen gelten auch, wenn der Drallerzeuger aus einem anderen Prinzip, als den unter Fig. 3 beschriebenen, aufgebaut ist. Die nach unten in Strömungsrichtung verlaufende Fläche der einzelnen Übergangskanäle 201 weist eine in Strömungsrichtung spiralförmig verlaufende Form auf, welche einen sichelförmigen Verlauf beschreibt, entsprechend der Tatsache, dass sich vorliegend der Durchflussquerschnitt des Übergangsstückes 200 in Strömungsrichtung konisch erweitert. Der Drallwinkel der Übergangskanäle 201 in Strömungsrichtung ist so gewählt, dass der Rohrströmung anschliessend bis zum Querschnittssprung am Brennkammereintritt noch eine genügend grosse Strecke verbleibt, um eine perfekte Vormischung mit dem eingedüsten Brennstoff zu bewerkstelligen. Femer erhöht sich durch die oben genannten Massnahmen auch die Axialgeschwindigkeit an der Mischrohrwand stromab des Drallerzeugers. Die Übergangsgeometrie und die Massnahmen im Bereich des Mischrohres bewirken eine deutliche Steigerung des Axialgeschwindigkeitsprofils zum Mittelpunkt des Mischrohres hin, so dass der Gefahr einer Frühzündung entscheidend entgegengewirkt wird.

Fig. 5 zeigt die bereits angesprochene Abrisskante, welche am Brenneraustritt gebildet ist. Der Durchflussquerschnitt des Rohres 20 erhält in diesem Bereich einen Übergangsradius R, dessen Grösse grundsätzlich von der Strömung innerhalb des Rohres 20 abhängt. Dieser Radius R wird so gewählt, dass sich die Strömung an die Wand anlegt und so die Drallzahl stark ansteigen lässt. Quantitativ lässt sich die Grösse des Radius R so definieren, dass dieser > 10% des Innendurchmessers d des Rohres 20 beträgt. Gegenüber einer Strömung ohne Radius vergrössert sich nun die Rückströmblase 50 gewaltig. Dieser Radius R verläuft bis zur Austrittsebene des Rohres 20, wobei der Winkel β zwischen Anfang und Ende der Krümmung < 90° beträgt. Entlang des einen Schenkels des Winkels β verläuft die Abrisskante A ins Innere des Rohres 20 und bildet somit eine Abrissstufe S gegenüber dem vorderen Punkt der Abrisskante A, deren Tiefe > 3 mm beträgt. Selbstverständlich kann die hier parallel zur Austrittsebene des Rohres 20 verlaufende Kante anhand eines gekrümmten Verlaufs wieder auf Stufe Austrittsebene gebracht werden. Der Winkel β', der sich zwischen Tangente der Abrisskante A und Senkrechte zur Austrittsebene des Rohres 20 ausbreitet, ist gleich gross wie Winkel β. Die Vorteile dieser Ausbildung dieser Abrisskante gehen aus EP-0 780 629 A2 unter Dem Kapitel "Darstellung der Erfindung" hervor.Eine weitere Ausgestaltung der Abrisskante zum selben Zweck lässt sich mit brennkammerseitigen torusähnlichen Einkerbungen erreichen. Die genannte Druckschrift einschliessend des dortigen Schutzumfanges ist, was die Abrisskante betrifft, ein intergrierender Bestandteil vorliegender Beschreibung.

### Bezugszeichenliste

- 10: Buchsenring
- 20: Mischrohr, Teil der Mischstrecke 220
- 21: Bohrungen, Öffnungen
- 30: Brennkammer, Brennraum
- 31: Öffnungen
- 40: Strömung, Rohrströmung im Mischrohr, Hauptströmung
- 50: Rückströmzone, Rückströmblase
- 60: Brennerachse
- 100: Drallerzeuger
- 103: Brennstoffdüse
- 114: Kegelhohlraum
- 115: Verbrennungsluft (Verbrennungsluftstrom)
- 116, 116a: Brennstoff-Eindüsung aus den Leitungen 108, 109, Gasinjektoren
- 140, 141, 142, 143: Schaufelprofilförmige Teilkörper
- 140a, 141a, 142a, 143a: Längssymmetrieachsen
- H, 144, 145: Eindüsungsebenen
- 200: Übergangsstück, Teil der Mischstrecke 220
- 201: Übergangskanäle
- 220: Mischrohr, Mischstrecke
- d: Innendurchmesser des Mischrohres
- R: Übergangsradius
- A: Abrisskante
- T: Tangentiale der Abrisskante
- S: Abrissstufe
- β: Übergangswinkel von R
- β': Winkel zwischen T und A

## Patentansprüche

1. Brenner zum Betrieb eines Wärmeerzeugers, wobei der Brenner im wesentlichen aus einem Drallerzeuger (100) für einen Verbrennungsluftstrom, aus Mitteln zur Eindüsung mindestens eines Brennstoffes in den Verbrennungsluftstrom besteht, wobei stromab des Drallerzeugers eine Mischstrecke (220) angeordnet ist, welche innerhalb eines ersten Streckenteils in Strömungsrichtung eine Anzahl Üebergangskanäle (201) zur Überführung einer im Drallerzeuger gebildeten Strömung in ein stromab dieser Übergangskanäle nachgeschaltetes Mischrohr (20) aufweist,
**dadurch gekennzeichnet, dass**
der Drallerzeuger (100) beidseits eines jeden drallerzeugenden Eintrittskanals (120) mit Brennstoffinjektoren (116, 116a) ausgestattet ist, wobei die beiden Reihen der Brennstoffinjektoren (116, 116a) eine Eindüsungsebene (H) bilden, und wobei diese Eindüsungsebene (H) von der Spitze bis zum Austritt des Drallerzeugers (100) zunimmt.

2. Brenner nach Anspruch 1, **dadurch gekennzeichnet, dass** die beidseits wirkenden Brennstoffinjektoren (116, 116a) in axialer Richtung versetzt zueinander angeordnet sind.

3. Brenner nach Anspruch 1, **dadurch gekennzeichnet, dass** der Drallerzeuger (100) aus mindestens zwei hohlen, kegelförmigen, in Strömungsrichtung ineinandergeschachtelten Teilkörpern (140, 141, 142, 143) besteht, dass die jeweiligen Mittelachsen (140a, 141a, 142a, 143a) dieser Teilkörper zueinander versetzt verlaufen, dergestalt, dass die benachbarten Wandungen der Teilkörper in deren Längserstreckung tangentiale Eintrittskanäle (120) für einen Verbrennungsluftstromes (115) bilden, und dass im von den Teilkörpern gebildeten Innenraum (114) eine Vormischstrecke wirkbar ist.

4. Brenner nach Anspruch 3, **dadurch gekennzeichnet, dass** kopfseitig des Drallerzeugers (100) eine Brennstoffdüse (103) angeordnet ist.

5. Brenner nach Anspruch 3, **dadurch gekennzeichnet, dass** die Teilkörper (140, 141, 142, 143) im Querschnitt eine schaufelförmige Profilierung aufweisen.

6. Brenner nach Anspruch 3, **dadurch gekennzeichnet, dass** die Teilkörper in Strömungsrichtung einen festen Kegelwinkel, oder eine zunehmende Kegelneigung, oder eine abnehmende Kegelneigung aufweisen.

7. Brenner nach Anspruch 3, **dadurch gekennzeichnet, dass** die Teilkörper spiralförmig ineinandergeschachtelt sind.

8. Brenner nach Anspruch 1, **dadurch gekennzeichnet, dass** die Anzahl der Übergangskanäle (201) in der Mischstrecke (220) der Anzahl der vom Drallerzeuger (100) gebildeten Teilströme entspricht.

9. Brenner nach Anspruch 1, **dadurch gekennzeichnet, dass** das den Übergangskanälen (201) nachgeschaltete Mischrohr (20) in Strömungs- und Umfangsrichtung mit Öffnungen (21) zur Eindüsung eines Luftstromes ins Innere des Mischrohres (20) versehen ist.

10. Brenner nach Anspruch 9, **dadurch gekennzeichnet, dass** die Öffnungen (21) unter einem spitzen Winkel gegenüber der Brennerachse (60) des Mischrohres (20) verlaufen.

11. Brenner nach Anspruch 1, **dadurch gekennzeichnet, dass** der Durchflussquerschnitt des Mischrohres (20) stromab der Übergangskanäle (201) kleiner, gleich gross oder grösser als der Querschnitt der im Drallerzeuger (100, 100a) gebildeten Strömung (40) ist.

12. Brenner nach Anspruch 1, **dadurch gekennzeichnet, dass** stromab der Mischstrecke (220) ein Brennraum (30) angeordnet ist, dass zwischen der Mischstrecke (220) und dem Brennraum (30) ein Querschnittssprung vorhanden ist, der den anfänglichen Strömungsquerschnitt des Brennraumes (30) induziert, und dass im Bereich dieses Querschnittssprunges eine Rückströmzone (50) wirkbar ist.

13. Brenner nach Anspruch 12, **dadurch gekennzeichnet, dass** stromauf der Rückströmzone (50) ein Diffusor und/oder eine Venturistrecke vorhanden ist.

14. Brenner nach Anspruch 1, **dadurch gekennzeichnet, dass** das Mischrohr (20) brennraumseitig (30) eine Abrisskante (A) aufweist.

## Claims

1. Burner for operating a heat generator, the burner essentially comprising a swirl generator (100) for a combustion-air flow and means for injecting at least one fuel into the combustion-air flow, a mixing section (220) being arranged downstream of the swirl generator and having, inside a first part of the section in the direction of flow, a number of transition passages [illegible] for passing a flow formed in the swirl generator into a mixing tube (20) arranged downstream of these transition passages, **characterized in that** the swirl generator (100) is equipped with fuel injectors (116, 116a) on both sides of each swirl-generating inlet duct (120), the two rows of fuel injectors (116, 116a) forming an injection level (H), and this injection level (H) increasing from the tip to the outlet of the swirl generator (100).

2. Burner according to Claim 1, **characterized in that** the fuel injectors (116, 116a) acting on both sides are arranged offset in the axial direction with respect to one another.

3. Burner according to Claim 1, **characterized in that** the swirl generator (100) consists of at least two hollow, conical sectional bodies (140, 141, 142, 143) which are nested one inside the other in the direction of flow, **in that** the respective centre axes (140a, 141a, 142a, 143a) of these sectional bodies run mutually offset in such a way that the adjacent walls of the sectional bodies form inlet ducts (120), tangential in their longitudinal extent, for a combustion-air flow (115), and **in that** a premixing section can take effect in the interior space (114) formed by the sectional bodies.

4. Burner according to Claim 3, **characterized in that** a fuel nozzle (103) is arranged at the head side of the swirl generator (100).

5. Burner according to Claim 3, **characterized in that** the sectional bodies (140, 141, 142, 143) have a blade-shaped profile in cross section.

6. Burner according to Claim 3, **characterized in that** the sectional bodies have a fixed cone angle, increasing conicity, or decreasing conicity in the direction of flow.

7. Burner according to Claim 3, **characterized in that** the sectional bodies are nested spirally one inside the other.

8. Burner according to Claim 1, **characterized in that** the number of transition passages (201) in the mixing section (220) corresponds to the number of partial flows formed by the swirl generator (100).

9. Burner according to Claim 1, **characterized in that** the mixing tube (20) arranged downstream of the transition passages (201) is provided with openings (21) in the direction of flow and in the peripheral direction for injecting an air flow into the interior of the mixing tube (20).

10. Burner according to Claim 9, **characterized in that** the openings (21) run at an acute angle relative to the burner axis (60) of the mixing tube (20).

11. Burner according to Claim 1, **characterized in that** the cross section of flow of the mixing tube (20) downstream of the transition passages (201) is less than, equal to or greater than the cross section of the flow (40) formed in the swirl generator (100, 100a).

12. Burner according to Claim 1, **characterized in that** a combustion space (30) is arranged downstream of the mixing section (220), **in that** there is a jump in cross section between the mixing section (220) and the combustion space (30), which jump in cross section induces the initial cross section of flow of the combustion space (30), and **in that** a backflow zone (50) can take effect in the region of this jump in cross section.

13. Burner according to Claim 12, **characterized in that** there is a diffuser and/or a venturi section upstream of the backflow zone (50).

14. Burner according to Claim 1, **characterized in that** the mixing tube (20) has a breakaway edge (A) on the combustion-space side (30).

## Revendications

1. Brûleur pour le fonctionnement d'un générateur de chaleur, dans lequel le brûleur se compose essentiellement d'un générateur de tourbillons (100) pour un courant d'air de combustion, de moyen d'injection d'au moins un combustible dans le courant d'air de combustion, une section de mélange (220) étant prévue en aval du générateur de tourbillons, laquélle présente, à l'intérieur d'une première partie de sa section dans le sens de l'écoulement, une pluralité de canaux de transition (201) pour le passage d'un écoulement formé dans le générateur de tourbillons dans un tube de mélange (20) monté après en aval de ces canaux de transition,
**caractérisé en ce que**
le générateur de tourbillons (100) est équipé, de part et d'autre d'un canal d'entrée (120) produisant des tourbillons, d'injecteurs de combustible (116, 116a), les deux rangées d'injecteurs de combustible (116, 116a) formant un plan d'injection (H) et ce plan d'injection (H) augmentant depuis la pointe jusqu'à la sortie du générateur de tourbillons (100).

2. Brûleur selon la revendication 1, **caractérisé en ce que** les injecteurs de carburant (116, 116a) agissant de part et d'autre sont disposés de manière décalée les uns par rapport aux autres dans la direction axiale.

3. Brûleur selon la revendication 1, **caractérisé en ce que** le générateur de tourbillons (100) se compose d'au moins deux corps partiels creux (140, 141, 142, 143), de forme conique, emboîtés l'un dans l'autre dans le sens de l'écoulement, **en ce que** les axes médians respectifs (140a, 141a, 142a, 143a) de ces corps partiels s'étendent de manière décalée les uns par rapport aux autres, de telle sorte que les parois voisines des corps creux forment dans leur étendue longitudinale des canaux d'entrée tangentiels (120) pour un courant d'air de combustion (115), et **en ce qu'**une section de prémélange peut agir dans l'espace interne (114) formé par les corps partiels.

4. Brûleur selon la revendication 3, **caractérisé en ce qu'**une buse d'injection de combustible (103) est prévue du côté de la tête du générateur de tourbillons (100).

5. Brûleur selon la revendication 3, **caractérisé en ce que** les corps partiels (140, 141, 142, 143) présentent, en section transversale, un profilage en forme de pale.

6. Brûleur selon la revendication 3, **caractérisé en ce que** les corps partiels présentent, dans le sens de l'écoulement, un angle conique fixe ou une inclinaison conique croissante, ou une inclinaison conique décroissante.

7. Brûleur selon la revendication 3, **caractérisé en ce que** les corps partiels sont emboîtés les uns dans les autres en formant une spirale.

8. Brûleur selon la revendication 1, **caractérisé en ce que** le nombre des canaux de transition (201) dans la section de mélange (220) correspond au nombre des courants partiels formés par le générateur de tourbillons (100).

9. Brûleur selon la revendication 1, **caractérisé en ce que** le tube de mélange (20) monté après les canaux de transition (201) est pourvu dans le sens de l'écoulement et dans le sens périphérique d'ouvertures (21) pour l'injection d'un courant d'air à l'intérieur du tube de mélange (20).

10. Brûleur selon la revendication 9, **caractérisé en ce que** les ouvertures (21) s'étendent suivant un angle aigu par rapport à l'axe du brûleur (60) du tube de mélange (20).

11. Brûleur selon la revendication 1, **caractérisé en ce que** la section transversale d'écoulement du tube de mélange (20) en aval des canaux de transition (201) est plus petite, égale ou supérieure à la section transversale de l'écoulement (40) formé dans le générateur de tourbillons (100, 100a).

12. Brûleur selon la revendication 1, **caractérisé en ce qu'**une chambre de combustion (30) est prévue en aval de la section de mélange (220), **en ce qu'**entre la section de mélange (220) et la chambre de combustion (30) se produit un saut de section transversale, qui induit la section transversale d'écoulement initiale de la chambre de combustion (30), et **en ce qu'**un zone de reflux (50) peut agir dans la région de ce saut de section transversale.

13. Brûleur selon la revendication 12, **caractérisé en ce qu'**un diffuseur et/ou une section de venturi est prévu (e) en amont de la zone de reflux (50).

14. Brûleur selon la revendication 1, **caractérisé en ce que** le tube de mélange (20) présente, du côté de la chambre de combustion (30) un bord de rupture (A).
